# FASCICULE DE BREVET EUROPEEN

(11) **EP 1 508 352 B1**
(45) Date de publication et mention de la délivrance du brevet: **14.06.2006**
(21) Numéro de dépôt: 04300510.7
(22) Date de dépôt: 03.08.2004
(51) Int. Cl.: A63C 9/00, A63C 9/08

(54) **Fixation de surf des neiges**
Snowboardbindung
Snowboardbinding

(30) Priorité: 21.08.2003 FR 0350443
(43) Date de publication de la demande: 23.02.2005
(73) Titulaire: SKIS ROSSIGNOL S.A., 38500 Voiron (FR)
(72) Inventeur: Papon, Christophe, 38620, MONTFERRAT (FR)
(74) Mandataire: Palix, Stéphane

(56) Documents cités:
- EP-A- 1 226 849
- EP-A- 1 240 925
- DE-A- 10 021 203
- US-A- 5 344 179
- US-B1- 6 315 305
- US-B1- 6 328 328

## Description

### Domaine technique

L'invention concerne le domaine des sports de glisse sur neige, et plus précisément celui du surf ou snowboard. Elle concerne plus spécifiquement une nouvelle structure de fixation de surf, qui présente des capacités avantageuses en termes de réglage de la configuration de la surface de contact entre la chaussure de l'utilisateur et l'embase de la fixation.

### Techniques antérieures

De façon générale, les fixations de surf destinées à recevoir des chaussures dites "souples" possèdent une embase qui est solidarisée à la planche, et à laquelle sont reliés les autres organes de fixation tels que la gouttière arrière ou les sangles de serrage.

Pour permettre le réglage et l'orientation de la fixation par rapport à la planche, l'embase est fréquemment montée sur la planche par l'intermédiaire d'un disque de réglage, situé en partie centrale de l'embase, et autorisant plusieurs positions de pivotement de l'embase par rapport à la planche. Du fait de la relative complexité mécanique de ce disque de réglage, le besoin se fait sentir de protéger ce dernier vis à vis des intrusions de neige ainsi que des éventuels chocs consécutifs aux manoeuvres de chaussage.

Par ailleurs, les chaussures employées avec ce type de fixations présentent généralement une semelle dont la surface inférieure est incurvée, pour faciliter le mouvement de la marche lorsque la fixation est déchaussée pour compenser la courbure des extrémités avant et/ou arrière de la chaussure, et combler donc l'espace qui les sépare de l'embase. Il est donc connu d'équiper la fixation d'éléments appelés "gaz pedal" formant des rampes plus ou moins inclinées situées à l'extrémité avant et arrière de la planche.

Grâce à ces "gaz pedal", les appuis exercés par l'utilisateur sont efficacement transmis, et ce malgré le fait que la chaussure ne présente pas une semelle plane. Le besoin se fait également sentir d'adapter la position du "gaz pedal" en fonction de la configuration de la chaussure, et notamment de sa pointure.

A ce jour, les éléments formant les "gaz pedal" peuvent être réglables par rapport à l'embase, grâce à des mécanismes de vissage (ou équivalent) à l'intérieur de lumières longitudinales. Dans le cas où la fixation comporte deux éléments réglables, à l'avant et à l'arrière, on conçoit que les réglages indépendants de chacun des éléments peuvent provoquer un mauvais positionnement de la chaussure par rapport à la fixation.

Une fixation de surf comportant des plaques réglables est décrite dans EP-A-1 240 925.

L'invention vise à résoudre les différents problèmes évoqués ci-avant.

### Exposé de l'invention

Ainsi, l'invention concerne une fixation de surf des neiges, qui comporte une embase agencée pour recevoir la semelle de la chaussure de l'utilisateur et un élément de solidarisation à la planche, du type disque de réglage, situé en partie centrale de l'embase.

Le problème est résolu comme indiqué dans la partie caractérisante de la revendication 1.

Autrement dit, l'invention vise à rendre réglable la position des deux parties formant la surface supérieure de l'embase, de sorte qu'un blocage unique et commun permette d'en verrouiller la position, en limitant donc le nombre d'opérations effectuées lors du réglage de la fixation.

De la sorte, le recouvrement des deux plaques assure complémentairement la protection du disque de réglage vis à vis des risques de coups extérieurs.

Avantageusement en pratique, chacune de ces plaques peut présenter une extrémité qui est relevée pour jouer le rôle de "gaz pedal". De la sorte, lorsque la fixation comporte deux zones relevées à l'avant et à l'arrière, le réglage peut se faire en conservant le point milieu de chaussure sensiblement constant.

Avantageusement en pratique, une fraction de la surface supérieure des plaques, notamment son extrémité relevée, peut être recouverte d'une couche de matériau élastomérique, destinée d'une part à augmenter le coefficient de frottement de la chaussure par rapport à la fixation, et d'autre part, à assurer une certaine absorption des vibrations du fait de sa compressibilité. Un effet similaire peut être obtenu lorsqu'une fraction de la surface supérieure des plaques présente des rainures transversales, jouant le rôle de crantage, évitant donc que le pied ne sorte inopinément de la fixation lors du chaussage.

Avantageusement en pratique, les portions de recouvrement des deux plaques peuvent s'interpénétrer partiellement, pour assurer un guidage longitudinal lors de leurs déplacements respectifs. Autrement dit, la forme des plaques est telle que les surfaces en regard forment des rails de coulissement qui empêchent tout déplacement des plaques en dehors de la direction longitudinale.

De manière supplémentaire, la face inférieure d'au moins une plaque peut comporter des moyens mécaniques, et par exemple des ergots coopérant avec des organes complémentaires de l'embase pour assurer un guidage longitudinal du déplacement de la plaque.

En pratique, le verrouillage peut se réaliser au niveau d'une pluralité de perçages alignés, réalisés sur les parties en recouvrement des plaques.

### Description sommaire des figures

La manière de réaliser l'invention, ainsi que les avantages qui en découlent ressortiront bien de la description des modes de réalisation qui suivent, à l'appui des figures annexées dans lesquelles :
La figure 1 est une vue en perspective sommaire éclatée de l'embase d'une fixation réalisée conformément à l'invention montrée partiellement.
La figure 2 est une vue en coupe longitudinale de la fixation de la figure 1.
La figure 3 est une vue en coupe transversale de la même fixation.

### Manière de réaliser l'invention

La fixation (1) qui est illustrée à la figure 1 n'est représentée que partiellement, en privilégiant les aspects principaux de l'invention, c'est-à-dire les éléments de l'embase de la fixation. L'embase (2) se compose donc d'une partie basse (3) destinée à venir au contact de la face supérieure de la planche. La face inférieure (4) est la partie basse de l'embase (3) et est donc sensiblement plane.

Dans la forme illustrée, la partie basse (3) de l'embase comporte un évidement central destiné à recevoir un disque de montage (5), illustré schématiquement solidarisé à la planche, et agencé pour permettre le pivotement de l'embase.

La partie supérieure de la fixation, c'est-à-dire l'arceau supportant la gouttière arrière ainsi que les différentes sangles de serrage n'ont pas été représentés.

Conformément à l'invention, la partie supérieure de l'embase (2) comporte deux plaques (10, 11) qui forment la face supérieure de l'embase (2) sur laquelle vient se reposer la face inférieure de la semelle de l'utilisateur.

Plus précisément, et comme illustré à la figure 1, la plaque avant (10) comporte une extrémité avant (12) qui est relevée, de manière à recevoir les appuis de l'extrémité avant de la chaussure. Cette portion relevée (12) peut comporter une couche supérieure rapportée (15) réalisée en un matériau élastomérique. Elle comporte un certain nombre de crantages (13) réalisés transversalement, et qui peuvent adopter de multiples formes, par exemple adaptées à des empreintes de chaussure spécifique. Ces crantages (13) sont orientés de manière à limiter le risque de voir la chaussure se déplacer vers l'avant lors du chaussage.

Dans sa partie arrière (14), la plaque avant (10) présente une épaisseur moindre, ce qui lui permet de recevoir la partie avant (16) de la plaque arrière (11), sans former de surépaisseur. Un décrochement de hauteur (17) sépare donc les parties avant (12) et arrière (14) de la plaque (10).

En partie centrale, la partie arrière (14) de la plaque avant (10) comporte une gorge (18), orientée sensiblement longitudinalement. Cette gorge (18) est équipée d'une pluralité de perçages traversants (19). Cette gorge (18) est destinée à accueillir un bossage (20) formé sous la face inférieure de la partie avant (16) de la plaque arrière (11). Ce bossage (20) présente des dimensions sensiblement identiques à celles de la gorge (18) pour assurer une interpénétration des deux plaques (10, 11), et leur guidage longitudinal.

Des crantages (non représentés) peuvent également être prévus sur la plaque arrière, dans sa partie avant (16), et/ou dans la zone relevée. Une zone en matériau élastomérique (24) peut être agencée au niveau de cette zone relevée, dans un logement ménagé à cet effet.

Une pluralité de perçages (23) sont également prévus au niveau de la zone médiane de la plaque (11), avec le même écartement que les perçages (19) résidant dans la plaque avant (10). Un élément de verrouillage, qui est illustré à la figure 1 par une vis (25), peut traverser les perçages (23, 19) des deux plaques (11, 12) pour venir se loger dans le disque de réglage en pivotement (5).

Bien entendu, l'invention n'est en aucun cas limitée à la forme de réalisation illustrée aux figures, mais couvre de multiples variantes concernant la géométrie des plaques caractéristiques.

De façon complémentaire, le réglage longitudinal des plaques (10, 11) peut être assuré par le coulissement d'éléments (28, 29) formant des taquets, voire des ergots recourbés sous la face inférieure de chacune des plaques. Ces taquets peuvent coulisser dans des fentes (30-33) réalisées sur la face supérieure de la partie basse (3) de l'embase (2). Ces fentes (30-33) peuvent présenter une extrémité (34) décalée pour permettre l'introduction des ergots lors du montage initial de la fixation.

Il va de soi que les formes des plaques (40,41) peuvent être différentes de celles illustrés de manière simplifiée dans le but de faire comprendre le fonctionnement de l'invention. Ainsi, les plaques avant et /ou arrière peuvent comporter des zones de recouvrement mutuel.

Il ressort de ce qui précède que la fixation conforme à l'invention présente de multiples avantages et notamment celui de permettre le réglage simultané et concomitant des deux plaques formant la face supérieure de l'embase. En outre, les deux plaques se recouvrant au niveau de la partie centrale de la fixation, elles protègent le disque de location en le dissimulant.

## Revendications

1. Fixation de surf des neiges (1) comportant une embase (2) agencée pour recevoir la semelle de la chaussure de l'utilisateur, et un élément (5) de solidarisation à la planche, situé en partie centrale de l'embase, l'embase (2) comportant deux plaques (10, 11) destinées à recevoir le contact de la semelle de la chaussure et présentant chacune une position longitudinale réglable, **caractérisée en ce que** ces deux plaques (10, 11) se recouvrant partiellement, et **en ce que** des moyens de verrouillage (25) traversent les deux plaques (10, 11) au niveau de leurs zones de recouvrement (14, 16) pour les ancrer dans l'élément de solidarisation (5) de l'embase sur la planche.

2. Fixation de surf selon la revendication 1, **caractérisée en ce que** l'extrémité (12) d'au moins une des plaques (10) est relevée.

3. Fixation de surf selon l'une des revendications 1 ou 2, **caractérisée en ce qu'**une fraction de la surface supérieure des plaques (10,11), et notamment l'extrémité relevée (12), est recouverte d'une couche de matériau élastomérique.

4. Fixation de surf selon la revendication 1, **caractérisée en ce qu'**une fraction de la surface supérieure des plaques présente des rainures transversales (13).

5. Fixation de surf selon la revendication 1, **caractérisée en ce que** les portions (18, 20) de recouvrement des deux plaques (10, 11) s'interpénètrent partiellement pour assurer un guidage longitudinal lors de leurs déplacements respectifs.

6. Fixation de surf selon la revendication 1, **caractérisée en ce que** la face inférieure d'au moins une plaque (10, 11) comporte des ergots (28, 29) coopérant avec des organes complémentaires (30-32) de l'embase pour assurer un guidage longitudinal du déplacement de la plaque.

7. Fixation de surf selon la revendication 1, **caractérisée en ce que** les parties en recouvrement comportent une pluralité de perçages (19, 23) alignés.

## Claims

1. A snowboard binding (1) including a base plate (2), arranged to receive the sole of the user's boot, and an element (5) for securing to the board located in the central part of the base plate, the base plate (2) including two plates (10, 11) for receiving the contact of the boot sole and each having an adjustable longitudinal position, **characterized in that** these two plates (10, 11) are partially overlapping and **in that** locking means (25) pass through the two plates (10, 11) in their overlap zones (14, 16) in order to anchor them in the element (5) for securing the base plate to the board.

2. The snowboard binding as claimed in claim 1, **characterized in that** the end (12) of at least one (10) of the plates is raised.

3. The snowboard binding as claimed in one of claims 1 and 2, **characterized in that** a fraction of the upper surface of the plates (10, 11) and, in particular, the raised end (12) is covered with a layer of elastomeric material.

4. The snowboard binding as claimed in claim 1, **characterized in that** a fraction of the upper surface of the plates has transverse grooves (13).

5. The snowboard binding as claimed in claim 1, **characterized in that** the overlap portions (18, 20) of the two plates (10, 11) partially interpenetrate in order to provide longitudinal guiding during their respective displacements.

6. The snowboard binding as claimed in claim 1, **characterized in that** the lower face of at least one plate (10, 11) includes studs (28, 29) that interact with complementary members (30-32) of the base plate in order to provide longitudinal guiding of the displacement of the plate.

7. The snowboard binding as claimed in claim 1, **characterized in that** the overlap parts include a plurality of in-line holes (19, 23).

## Patentansprüche

1. Snowboard-Bindung (1) mit einer Grundplatte (2), die dazu ausgebildet ist, die Sohle eines Schuhs des Benutzers aufzunehmen, und mit einem im mittleren Teil der Grundplatte angeordneten Element (5) zur Befestigung auf dem Brett, wobei die Grundplatte (2) zwei Platten (10,11) umfaßt, die dazu bestimmt sind, den Kontakt mit der Schuhsohle aufzunehmen und jeweils eine verstellbare Längsposition aufweisen, **dadurch gekennzeichnet, daß** die zwei Platten (10,11) sich teilweise überdecken und daß Verriegelungsmittel (25) die zwei Platten (10,11) im Bereich ihrer Überdeckungszonen (14,16) durchragen, um diese in dem Element (5) zur Befestigung der Grundplatte auf dem Brett zu verankern.

2. Snowboard-Bindung nach Anspruch 1, **dadurch gekennzeichnet, daß** das Ende (12) mindestens einer der Platten (10) erhöht ist.

3. Snowboard-Bindung nach einem der Ansprüche 1 oder 2, **dadurch gekennzeichnet, daß** ein Teil der oberen Oberfläche der Platten (10,11) und insbesondere das erhöhte Ende (12) mit einer Schicht aus Elastomermaterial überzogen ist.

4. Snowboard-Bindung nach Anspruch 1, **dadurch gekennzeichnet, daß** ein Teil der oberen Oberfläche der Platten quer verlaufende Rillen (13) aufweist.

5. Snowboard-Bindung nach Anspruch 1, **dadurch gekennzeichnet, daß** die Überdeckungsabschnitte (18,20) der zwei Platten (10,11) teilweise ineinanderragen, um eine Längsführung während ihrer jeweiligen Verschiebungen sicherzustellen.

6. Snowboard-Bindung nach Anspruch 1, **dadurch gekennzeichnet, daß** die Unterseite mindestens einer Platte (10,11) Vorsprünge (28,29) aufweist, die mit komplementären Mitteln (30-32) der Grundplatte zusammenwirken, um eine Längsführung der Verschiebung der Platte sicherzustellen.

7. Snowboard-Bindung nach Anspruch 1, **dadurch gekennzeichnet, daß** die sich überdeckenden Teile eine Mehrzahl miteinander fluchtender Bohrungen (19,23) aufweisen.
